# EUROPÄISCHE PATENTSCHRIFT

(11) **EP 3 068 146 B1**
(45) Veröffentlichungstag und Bekanntmachung des Hinweises auf die Patenterteilung: **11.10.2017**
(21) Anmeldenummer: 16158247.3
(22) Anmeldetag: 02.03.2016
(51) Int. Cl.: H04R 25/00

(54) **VERFAHREN ZUM BETRIEB EINES HÖRGERÄTS SOWIE HÖRGERÄT**
METHOD FOR OPERATING A HEARING DEVICE AND HEARING DEVICE
PROCEDE DE FONCTIONNEMENT D'UN APPAREIL AUDITIF ET APPAREIL AUDITIF

(30) Priorität: 13.03.2015 DE 102015204639
(43) Veröffentlichungstag der Anmeldung: 14.09.2016
(73) Patentinhaber: Sivantos Pte. Ltd., Singapore 139959 (SG)
(72) Erfinder: KAMKAR-PARSI, Homayoun, 91058 Erlangen (DE); LUGGER, Marko, 91056 Erlangen (DE); ROSENKRANZ, Tobias Daniel, 91054 Erlangen (DE)
(74) Vertreter: FDST Patentanwälte

(56) Entgegenhaltungen:
- WO-A1-2014/075195
- US-A1- 2011 137 649
- US-B1- 7 039 195
- MARTIN R: "SPECTRAL SUBTRACTION BASED ON MINIMUM STATISTICS", SIGNAL PROCESSING: THEORIES AND APPLICATIONS, XX, XX, Bd. 2, 13. September 1994 (1994-09-13), Seiten 1182-1185, XP009026531,

## Beschreibung

Die Erfindung betrifft ein Verfahren zum Betrieb eines Hörgeräts sowie ein dafür geeignetes Hörgerät.

Ein Hörgerät wird typischerweise von einem Anwender verwendet, um dessen Hörfähigkeit zu verbessern. Dazu umfasst das Hörgerät zumindest ein Mikrofon, zur Aufnahme von Geräuschen in der Umgebung des Anwenders, welche dann im Hörgerät mittels eines Verstärkers verstärkt und über einen Hörer ausgegebenen werden. Dabei sind für das Hörgerät verschiedene Ausgestaltungen möglich, die dann auf unterschiedliche Weise vom Anwender getragen werden: beispielsweise wird ein CIC-Gerät komplett im Ohr getragen, bei einem RIC-Gerät wird lediglich der Hörer im Ohr getragen und die übrigen Komponenten in einem gemeinsamen Gehäuse hinter dem Ohr und bei einem BtE-Gerät sind sämtliche Komponenten in einem gemeinsamen Gehäuse angeordnet, wobei die vom Hörer ausgegebenen Geräusche häufig über einen Schallschlauch oder Ähnliches zum Ohr geleitet werden.

Die Verstärkung eines vom Mikrofon generierten Eingangssignals wird wesentlich durch einen im Verstärker eingestellten Verstärkungsfaktor bestimmt. Zur optimalen Verstärkung in unterschiedlichen Situationen ist es prinzipiell bekannt, den Verstärkungsfaktor je nach Situation automatisch geeignet einzustellen. Beispielsweise wird der Verstärkungsfaktor in solchen Situationen reduziert, in denen der Anwender des Hörgerätes selbst spricht, da ansonsten die Wiedergabe der eigenen Stimme häufig verzerrt wahrgenommen wird, was vom Anwender üblicherweise als unangenehm empfundenen wird.

Eine solche Anpassung in Abhängigkeit der Sprechaktivität des Anwenders ist beispielsweise in der nachveröffentlichten und auf die Anmelderin zurückgehenden Anmeldung mit dem Aktenzeichen DE 10 2014 217 172.5 vom 28.8.2014 beschrieben. So wird in einer Ausgestaltung die vom Hörgerät durchgeführte Verstärkung verändert, wenn die eigene Stimme erkannt wird. In der EP 1 744 589 A2 werden eine Hörvorrichtung und ein Verfahren zur Eigenstimmendetektion beschrieben. Die Aktivität der eigenen Stimme wird permanent erfasst und in die Steuerung von Algorithmen der Hörvorrichtung einbezogen, wodurch Artefakte und Fehlsteuerungen vermieden werden, welche durch die eigene Stimme ausgelöst werden. Beispielsweise wird bei Präsenz der eigenen Stimme des Hörgeräteträgers eine automatische Verstärkungsregelung des Hörgeräts eingefroren. Durch ein dynamisches, d.h. situationsbedingtes Einstellen des Verstärkungsfaktors werden allerdings auch Umgebungsgeräusche entsprechend mehr oder weniger verstärkt. Besonders in Kommunikationssituationen, in welchen der Anwender im Wechsel mit einem anderen Menschen spricht, erfolgt dann ein häufiger Wechsel des Verstärkungsfaktors. WO 2014/075195 offenbart ein Hörgerät, in dem eine automatische Verstärkungsanpassung von der Erfassung der Eigenstimme des Benutzers und zusätzlich von den Umgebungsgeräuschen abhängig ist. Vor diesem Hintergrund ist es eine Aufgabe der Erfindung, ein verbessertes Verfahren zum Betrieb eines Hörgeräts anzugeben. Dabei sollen insbesondere die Nachteile, welche sich aus einer dynamischen Anpassung des Verstärkungsfaktors in Abhängigkeit der Stimme des Anwenders ergeben, zumindest verringert und möglichst vermieden werden. Weiterhin soll ein geeignetes Hörgerät angegeben werden.

Die Aufgabe wird erfindungsgemäß gelöst durch ein Verfahren mit den Merkmalen gemäß Anspruch 1. Vorteilhafte Ausgestaltungen, Weiterbildungen und Varianten sind Gegenstand der Unteransprüche. Weiter wird die Aufgabe gelöst durch ein Hörgerät mit den Merkmalen gemäß Anspruch 14. Dabei ergeben sich weitere Vorteile und geeignete Weiterbildungen sinngemäß aus der Beschreibung im Zusammenhang mit dem Verfahren und umgekehrt.

Das Hörgerät wird von einem Anwender getragen und umfasst zumindest ein Mikrofon zur Aufnahme von Geräuschen aus der Umgebung des Anwenders, einen Verstärker und einen Hörer, zur Ausgabe verstärkter Geräusche. Bei dem Verfahren wird mittels des Mikrofons ein Eingangssignal erzeugt, welches im Verstärker mit einem einstellbaren Verstärkungsfaktor verstärkt wird. Insbesondere ist der Verstärkungsfaktor mittels eines Bedienelementes an einem Gehäuse des Hörgerätes oder mittels einer Fernbedienung durch den Anwender im Sinne einer Lautstärkeregelung manuell einstellbar.

Das Hörgerät umfasst weiterhin eine OVD-Einheit, wobei OVD kurz für own voice detection steht. Mittels der OVD-Einheit wird ein OVD-Parameter ermittelt, der angibt, ob der Anwender selbst spricht oder nicht. Auf diese Weise ist insbesondere eine Eigenstimmenerkennung realisiert. Der OVD-Parameter ist hierbei ein erster Parameter. Beispielsweise ist der OVD-Parameter als Boolescher Parameter realisiert, der wahr beträgt, falls der Anwender selbst spricht und andernfalls falsch beträgt. Alternativ ist z.B. auch ein kontinuierlicher OVD-Parameter denkbar. Eine geeignete OVD-Einheit ist insbesondere in der oben bereits erwähnten, nachveröffentlichten Anmeldung mit dem Aktenzeichen DE 10 2014 217 172.5. beschrieben.

Der Verstärkungsfaktor wird in Abhängigkeit des OVD-Parameters innerhalb eines bestimmten Wertebereichs eingestellt, wodurch eine dynamische Verstärkungsanpassung in Eigenstimmensituationen realisiert ist. Kennzeichnend für eine Eigenstimmensituation sind insbesondere zeitlich abwechselnde Phasen des Redens und Schweigens des Anwenders, d.h. dieser führt beispielsweise eine Unterhaltung mit einer anderen Person. Im Rahmen der dynamischen Verstärkungsanpassung erfolgt die Verstärkung des Eingangssignals dann abhängig davon, ob der Anwender selbst spricht oder nicht. Vorzugsweise wird der Verstärkungsfaktor in einer Situation, in welcher der Anwender spricht, reduziert im Vergleich zu einer Situation, in welcher der Anwender nicht spricht.

Erfindungsgemäß wird der Verstärkungsfaktor zusätzlich in Abhängigkeit eines Störgeräuschs eingestellt, welches nicht die eigene Stimme des Anwenders ist, sondern vielmehr ein insbesondere externes Störgeräusch, beispielsweise ein Lüfter- oder Motorengeräusch oder allgemein ein Hintergrundgeräusch. Dazu erfolgt insbesondere eine Messung, eine Detektion oder eine Abschätzung des Störgeräuschs. Es wird also zunächst ermittelt, ob ein Störgeräusch vorliegt. Das Störgeräusch ist insbesondere ein stationäres Störgeräusch, welches sich über einen längeren Zeitraum gar nicht oder lediglich in geringem Maße ändert. Insbesondere wird dabei unter stationär verstanden, dass das Störgeräusch ein akustisches Frequenzspektrum aufweist, mit einem mittleren Pegel, welcher sich in einem Zeitraum von etwa 1 bis 10 s um nicht mehr als 3 bis 6 dB verändert. Mit anderen Worten: die statistischen Eigenschaften des Frequenzspektrums des Störgeräusches bleiben über einen bestimmten Zeitraum im Wesentlichen konstant.

Ist insbesondere in einer Kommunikationssituation, in welcher der Anwender wechselweise selbst spricht und nicht spricht, zusätzlich ein Umgebungsgeräusch mit einem im Wesentlichen konstanten Lautstärkepegel vorhanden, d.h. ein stationäres Störgeräusch oder Störsignal, so wird auch dieses entsprechend mal mehr und mal weniger verstärkt. Beispiele für solche stationären Störgeräusche sind Lüfter- und Motorgeräusche in einem Fahrzeug. Durch die zeitlich variierende Verstärkung des stationären Umgebungsgeräuschs aufgrund eines ständig angepassten Verstärkungsfaktors in Abhängigkeit der Sprechaktivität des Anwenders, ergibt sich für diesen dann eine als unangenehm empfundene Modulation des Umgebungsgeräuschs. Ist kein Störgeräusch vorhanden, insbesondere kein stationäres Störgeräusch, d.h. falls kein Störgeräusch ermittelt wird, wird insbesondere eine herkömmliche Verstärkungsanpassung in Abhängigkeit des OVD-Parameters vorgenommen.

Ein wesentlicher Vorteil der Erfindung besteht nun insbesondere darin, dass eine unangenehme Modulation eines stationären Störgeräuschs aufgrund einer von der eigenen Stimme des Anwenders abhängigen dynamischen Verstärkungsanpassung verhindert wird, insbesondere indem auf vorteilhafte Weise der Wertebereich der dynamischen Verstärkungsanpassung verringert wird. Mit anderen Worten: bei einem Hörgerät mit OVD-Funktionalität und entsprechender Verstärkungsanpassung wird durch das zusätzliche Einstellen in Abhängigkeit eines Störgeräuschs dessen unangenehme Modulation verhindert, insbesondere dadurch, dass die Modulation des Verstärkungsfaktors aufgrund der OVD-Einheit geeignet reduziert wird. Aufgrund der Verstärkungsanpassung in Abhängigkeit des OVD-Parameters weist das verstärkte Eingangssignal, d.h. das Ausgangssignal des Hörgeräts, eine Modulationstiefe auf, welche in Abhängigkeit des Störgeräuschs eingestellt, d.h. insbesondere verringert wird. Ein auf diese Weise betriebenes Hörgerät bietet einen deutlich verbesserten Hörkomfort, insbesondere da die eigene Stimme des Anwenders korrekt wiedergegeben wird und gleichzeitig eine Modulation ansonsten stationärer Störgeräusche vermieden oder zumindest auf ein erträgliches Maß reduziert wird.

Ein Kerngedanke hierbei ist insbesondere, dass der Verstärkungsfaktor nicht lediglich unabhängig voneinander einerseits in Abhängigkeit des OVD-Paramaters und andererseits in Abhängigkeit des Störgeräuschs eingestellt wird. Vielmehr beeinflussen sich diese beiden Abhängigkeiten auch gegenseitig, d.h. das Einstellen des Verstärkungsfaktors in Abhängigkeit des OVD-Parameters ist selbst abhängig vom Vorliegen und/oder den Eigenschaften eines Störgeräuschs. Je nachdem, was für eine Störgeräuschsituation vorliegt, ist eine andere dynamische Verstärkungsanpassung aufgrund des OVD-Parameters sinnvoll.

Das Einstellen des Verstärkungsfaktors in Abhängigkeit des Störgeräuschs zielt somit insgesamt darauf ab, dasjenige Einstellen des Verstärkungsfaktors, welches in Abhängigkeit des OVD-Parameters erfolgt, zu modifizieren, nämlich in Abhängigkeit des Störgeräuschs. Dies erfolgt beispielsweise durch ein Einstellen des Wertebereichs der dynamischen Verstärkungsanpassung in Abhängigkeit des Störgeräuschs, d.h. durch einen direkten Eingriff in die dynamische Verstärkungsanpassung. Alternativ oder zusätzlich hierzu erfolgt ein zusätzliches Einstellen des Verstärkungsfaktors, um dem Einstellen in Abhängigkeit des OVD-Parameters entgegenzuwirken, d.h. durch eine Überlagerung der dynamischen Verstärkungsanpassung, um diese im Endergebnis zu modifizieren. Unter "modifizieren" wird allgemein verstanden, dass letztendlich eine Anpassung, ein Ausgleich oder eine Änderung erfolgt. Im vorliegenden Fall erfolgt eine Modifikation der Verstärkungsanpassung durch ein zusätzliches Einstellen in Abhängigkeit eines Störgeräuschs. Demzufolge wird nicht lediglich der Verstärkungsfaktor in Abhängigkeit des OVD-Parameters eingestellt, sondern der Verstärkungsfaktor wird in Abhängigkeit des OVD-Parameters unter Berücksichtigung eines Störgeräuschs eingestellt. Dadurch ist dann vorteilhaft gewährleistet, dass in unterschiedlichen Störgeräuschsituationen die Verstärkungsanpassung aufgrund der OVD-Einheit in Abhängigkeit des Störgeräuschs optimal modifiziert wird.

Üblicherweise wird im Rahmen einer Einstellung des Verstärkungsfaktors mittels der OVD-Einheit der Verstärkungsfaktor reduziert, falls der Anwender selbst spricht, und erhöht, falls der Anwender nicht selbst spricht. Liegt allerdings ein stationäres Störgeräusch vor, wird nun erfindungsgemäß der Verstärkungsfaktor beispielsweise bei einer Sprechaktivität des Anwenders gar nicht verringert oder weniger verringert, im Vergleich zu einem Hörgerät ohne solch zusätzliche Einstellung in Abhängigkeit eines stationären Störgeräuschs. Dadurch ist dann eine Modulation des Störgeräuschs bei wechselnder Sprechaktivität des Anwenders entsprechend reduziert oder gänzlich vermieden und es ergibt sich für den Anwender eine angenehmere und natürlichere Wiedergabe von Umgebungsgeräuschen.

In einer bevorzugten Ausgestaltung wird mittels eines Störgeräuschschätzers, auch als noise estimator bezeichnet, eine Intensität des Störgeräuschs ermittelt und der Verstärkungsfaktor in Abhängigkeit der Intensität eingestellt. Dabei ist die Intensität ein zweiter Parameter, welcher zusätzlich zum OVD-Parameter zur Einstellung des Verstärkungsfaktors herangezogen wird. Diese intensitätsabhängige Anpassung des Verstärkungsfaktors ermöglicht auf vorteilhafte Weise einen optimalen Kompromiss zwischen einer Reduzierung des Verstärkungsfaktors aufgrund der eigenen Stimme und einer Nicht-Reduzierung zur Vermeidung einer Modulation des Störgeräuschs.

Vorzugsweise wird bei eigener Sprechaktivität des Anwenders bei einer höheren ermittelten Intensität, d.h. bei einem lauteren Störgeräusch, ein größerer Verstärkungsfaktor eingestellt als bei einer im Vergleich geringeren Intensität, d.h. einem leiseren Störgeräusch, und bei einer geringeren ermittelten Intensität ein geringerer Verstärkungsfaktor als bei einer im Vergleich höheren Intensität. Dadurch wird vorteilhafterweise beim Wechsel des Verstärkungsfaktors in Abhängigkeit des OVD-Parameters der Unterschied zwischen dem bei Phasen eigener Sprechaktivität eingestellten Verstärkungsfaktor und dem bei Phasen eigener Inaktivität eingestellten Verstärkungsfaktor verringert. Unter eigener Sprechaktivität wird insbesondere verstanden, dass der Anwender selbst spricht, während dieser bei eigener Inaktivität entsprechend nicht selbst spricht.

Der beschriebenen Maßnahme liegt die Erkenntnis zugrunde, dass die Modulation eines Störgeräusches mit geringerer Lautstärke, also geringerer Intensität als weniger störend empfunden wird als die Modulation eines Störgeräusches mit im Vergleich dazu höherer Intensität. Daher wird in einer Eigenstimmensituation bei einem lauteren Störgeräusch vorteilhafterweise der Verstärkungsfaktor ausgehend vom Verstärkungsfaktor bei eigener Inaktivität weniger reduziert als bei einem leiseren Störgeräusch, sodass insbesondere die Modulation des Störgeräusches aufgrund des Umschaltens mittels der OVD-Einheit bei lauteren Störgeräuschen vorteilhaft verringert ist. In einer bevorzugten Ausgestaltung wird somit zu Zeiten eigener Sprechaktivität des Anwenders bei einer ersten ermittelten Intensität ein erster Verstärkungsfaktor eingestellt und bei einer zweiten Intensität ein zweiter Verstärkungsfaktor, wobei der erste Verstärkungsfaktor größer ist als der zweite Verstärkungsfaktor falls die erste Intensität größer ist als die zweite Intensität und geringer, falls die erste Intensität geringer ist als die zweite Intensität. Beispielsweise beträgt die erste Intensität etwa 50 dB und die zweite Intensität ist größer und beträgt etwa 80 dB, dann wird im Falle der ersten Intensität ein geringerer Verstärkungsfaktor eingestellt als im Falle der zweiten Intensität, wobei beide Verstärkungsfaktoren jeweils geringer sind als derjenige Verstärkungsfaktor, welcher eingestellt wird, falls der Anwender selbst nicht spricht. Ein lauteres Störgeräusch wird dann im Vergleich zu einem leiseren Störgeräusch weniger moduliert.

Somit wird allgemein bei höherer ermittelter Intensität die durch die OVD-Einheit erzeugte Änderung des Verstärkungsfaktors vorzugsweise reduziert und dabei zu Zeiten eigener Sprechaktivität ein höherer Verstärkungsfaktor eingestellt. Bei geringerer Intensität wird entsprechend die Änderung des Verstärkungsfaktors vergrößert, sodass zu Zeiten eigener Sprechaktivität ein geringerer Verstärkungsfaktor eingestellt wird. Vorzugsweise erfolgt die Einstellung des Verstärkungsfaktors zu Zeiten eigener Sprechaktivität proportional zur ermittelten Intensität oder alternativ unter- oder überproportional.

Der Störgeräuscheschätzer ermittelt die Intensität, d.h. die Lautstärke oder den Lautstärkepegel des Störgeräuschs insbesondere aus dem Eingangssignal. Zur Ermittlung der Intensität, wird vorzugsweise ein Verfahren, insbesondere Algorithmus verwendet, welches bzw. welcher lediglich stationäre Anteile eines Störgeräuschs berücksichtigt. Der Vorteil besteht hierbei insbesondere darin, dass ein solches Verfahren prinzipbedingt lediglich zur Ermittlung stationärer Störgeräusche verwendbar ist und nicht-stationäre Störgeräusche nicht erfasst werden. Da eine Modulation nicht-stationärer, d.h. insbesondere bereits modulierter Störgeräusche üblicherweise vom Anwender nicht als störend empfunden wird, brauchen diese entsprechend beim Verfahren zum Betrieb des Hörgerätes nicht beachtet zu werden; stattdessen wird dann der Verstärkungsfaktor im Wesentlichen abhängig vom OVD-Parameter eingestellt. Erst bei Vorliegen eines stationären Signals wird der Verstärkungsfaktor zusätzlich abhängig von diesem lediglich stationären Störgeräusch eingestellt. Andersherum ist somit im Falle von lediglich modulierten Störgeräuschen eine optimale OVD-Funktionalität des Hörgerätes gewährleistet.

Ein besonders geeignetes Verfahren ist ein sogenanntes minimum-statistics-Verfahren. Daher wird in einer geeigneten Variante die Intensität des Störgeräuschs mittels eines minimum-statistics-Verfahrens ermittelt. Der Störgeräuscheschätzer ist dann zur Durchführung eines solchen minimum-statistics-Verfahren ausgebildet und ermittelt die Intensität, d.h. den Lautstärkepegel insbesondere durch eine entsprechende statistische Auswertung des Eingangssignals. Eine mögliche Ausgestaltung eines minimum-statistics-Verfahrens ist beispielsweise beschrieben in: Martin, R. (1994), "Spectral subtraction based on minimum statistics.". Ein minimum-statistics-Verfahren ist besonders einfach zu implementieren und ist prinzipbedingt lediglich zur Ermittlung stationärer Störgeräusche verwendbar, während nicht-stationäre Störgeräusch im Wesentlichen ignoriert werden, wodurch sich wiederum die oben erwähnten Vorteile ergeben.

Das Eingangssignal wird zunächst insbesondere in eine Vielzahl von aufeinanderfolgenden Zeitintervallen unterteilt, aus denen jeweils mittels einer Fourier-Transformation ein Frequenzspektrum ermittelt wird, d.h. ein Spektrum, bei dem jeder Frequenz ein bestimmter Pegel zugeordnet ist. Mittels des Störgeräuscheschätzers wird dann die Intensität insbesondere dadurch ermittelt, dass in einer Anzahl von Frequenzbereichen eines jeweiligen Frequenzspektrums jeweils der Pegel gemessen wird, welcher dann insbesondere der Intensität des Störgeräusches im entsprechenden Frequenzbereich entspricht.

Unterhalb einer bestimmten und insbesondere frequenzabhängigen minimalen Intensität, beispielsweise einem Schalldruckpegel von etwa 50 dB, erfolgt zweckmäßigerweise keine Anpassung des Verstärkungsfaktors in Abhängigkeit der Intensität, da entsprechend leise Störgeräusche vom Anwender weniger stark wahrgenommen werden als solche mit einer höheren Intensität. Wird dagegen ein stationäres Störgeräusch mit einer höheren Intensität als der minimalen Intensität ermittelt, so erfolgt zusätzlich eine Anpassung des Verstärkungsfaktors zur Vermeidung oder zumindest Reduzierung einer möglichen Modulation des Störgeräuschs durch die OVD-Einheit.

In einer weiteren bevorzugten Ausgestaltung wird mittels eines Stationaritätsdetektors eine Stationarität des Störgeräuschs als ein dritter Parameter ermittelt und der Verstärkungsfaktor wird in Abhängigkeit der Stationarität eingestellt. Dadurch ist es in verbesserter Weise möglich, zwischen stationären und nicht-stationären Störgeräuschen zu unterscheiden. Die Ermittlung der Stationarität erfolgt geeigneterweise mittels einer statistischen Untersuchung des Eingangssignals.
Daher wird in einer geeigneten Ausgestaltung die Stationarität als eine Intensitätsstabilität ermittelt, beispielsweise als Varianz des mittleren Pegels oder des Pegels in einem bestimmten Frequenzbereich und über einen bestimmten Zeitraum, d.h. insbesondere über mehrere Frequenzspektren hinweg. Beispielsweise wird die Varianz des Pegels bei etwa 1 kHz über einen Zeitraum von etwa 1 s ermittelt.

Zusätzlich oder alternativ wird geeigneterweise die Stationarität als eine Frequenzstabilität ermittelt. Dazu wird insbesondere im Frequenzspektrum des Eingangssignals ein Pegelmaximum ermittelt und die Varianz der diesem Pegelmaximum zugeordneten Frequenz ermittelt.

Zusätzlich oder alternativ wird geeigneterweise die Stationarität als Verhältnis der Pegel von stationären und nicht-stationären Anteilen des Störgeräuschs ermittelt. Dazu werden insbesondere die jeweiligen Pegel ermittelt und zueinander ins Verhältnis gesetzt.

Desweiteren wird zweckmäßigerweise durch Vorgabe eines Stationaritäts-Schwellwerts eine definierte Abgrenzung zwischen stationären und nicht-stationären Störgeräuschen vorgenommen. Wird dann eine Stationarität ermittelt, welche den Stationaritäts-Schwellwert überschreitet, so wird das Störgeräusch als nicht-stationär angesehen und es erfolgt keine zusätzliche Einstellung des Verstärkungsfaktors. Liegt die Stationarität jedoch unterhalb des Stationaritäts-Schwellwerts, so wird entsprechend ein stationäres Störgeräusch erkannt und der Verstärkungsfaktor entsprechend eingestellt.

In einer bevorzugten Weiterbildung werden die Parameter jeweils auf einen Skalierungsfaktor beispielsweise im Bereich von 0 bis 1 abgebildet und der Verstärkungsfaktor wird durch Multiplikation mit den Skalierungsfaktoren eingestellt. Allgemein erfolgt die Verstärkung des Eingangssignals mit dem vom Verstärker vorgegebenen Verstärkungsfaktor. Dadurch, dass der zunächst vorgegebene Verstärkungsfaktor mit einer Anzahl von Skalierungsfaktoren multipliziert wird, wird der Verstärkungsfaktor auf besonders einfache Weise jeweils in Abhängigkeit der Parameter eingestellt, nämlich abhängig vom OVD-Parameter, d.h. von einer OVD-Situation, der Stationarität, d.h. dem Vorhandensein eines stationären Störgeräuschs, sowie der Intensität, d.h. der Lautstärke des stationären Störgeräuschs.

Die Abbildung erfolgt insbesondere im Sinne eines sogenannten mappings, bei welchem einem bestimmten Wert eines Parameters ein Wert des dimensionslosen Intervalls 0 bis 1 zugeordnet wird. Insbesondere wird lediglich ein beschränkter Wertebereich eines jeweiligen Parameters auf das Intervall abgebildet. Beispielsweise erfolgt eine Abbildung der Intensität lediglich für Schalldruckpegel aus einem Bereich von etwa 50 bis 80 dB, wobei bei höherem Schalldruckpegel, d.h. höherer Intensität und während der Anwender selbst nicht spricht eine höhere Verstärkung erfolgen soll und entsprechend einer Intensität von 80 dB der Skalierungsfaktor 0 zugeordnet wird und einer Intensität von 50 dB ein Skalierungsfaktor von 1. Innerhalb des beschränkten Wertebereichs erfolgt die Zuordnung beispielsweise linear oder logarithmisch; außerhalb wird entsprechend konstant 0 bzw. 1 zugeordnet.

Vorzugsweise werden die Skalierungsfaktoren zunächst zu einem Gesamt-Skalierungsfaktor zusammengefasst und der Verstärkungsfaktor wird dann durch Multiplikation mit dem Gesamt-Skalierungsfaktor eingestellt. Hierbei erfolgt das Zusammenfassen insbesondere mittels eines Multiplikators, mit den Skalierungswerten als Eingangswerten und dem Gesamt-Skalierungsfaktor als Ausgangswert. Dieser bildet dann insbesondere das Resultat einer Szenenanalyse ab, welche vom Hörgerät hinsichtlich der Sprechaktivität des Anwenders und dem Vorliegen von stationären Störgeräuschen durchgeführt wird.

Das Eingangssignal ist typischerweise aus verschiedenen Frequenzen zusammengesetzt, welche insbesondere ein akustisches Frequenzspektrum mit einer Anzahl von Frequenzbereichen bilden. Häufig werden zudem verschiedene Frequenzen oder Frequenzbereiche des Frequenzspektrums unterschiedlich verstärkt, da beispielsweise einem bestimmten Frequenzbereich eine höhere Bedeutung beigemessen wird. Vorzugsweise wird daher auch der Verstärkungsfaktor frequenzabhängig eingestellt, insbesondere sind dazu die Skalierungsfaktoren frequenzabhängig, d.h. jeweils eine Funktion der Frequenz.

In einer zweckmäßigen Weiterbildung wird in unterschiedlichen Frequenzbereichen, auch als Frequenzbänder bezeichnet, des Eingangssignals jeweils eine unabhängige Einstellung des Verstärkungsfaktors vorgenommen. Vorzugsweise werden dabei unterschiedlich bedeutsame Frequenzbereiche unabhängig voneinander und je nach Bedarf einer entsprechend angepassten dynamischen Verstärkungsanpassung zu unterziehen.

Zweckmäßigerweise ist dann z.B. auch die oben erwähnte Ermittlung der Intensität auf einen Frequenzbereich beschränkt, welcher von der Verstärkung am meisten beeinflusst wird, d.h. in welchem der frequenzabhängige Verstärkungsfaktor maximal ist.

Das Hörgerät weist zur Durchführung des Verfahrens insbesondere eine Steuereinheit auf. Diese ist in geeigneter Weise mit dem Verstärker verbunden und umfasst entsprechende Module zum Einstellen des Verstärkungsfaktors. Die Module sind insbesondere die OVD-Einheit sowie der Störgeräuschschätzer und/oder der Stationaritätsdetektor. Dabei ist beispielsweise eine Ausgestaltung der Steuereinheit als anwendungsspezifische integrierte Schaltung, sogenannte ASIC, denkbar, wobei die Module jeweils als Teil dieser Schaltung realisiert sind. Alternativ ist auch eine Ausgestaltung als programmierbarer Mikrokontroller möglich, bei dem die Module teilweise oder vollständig als Programmmodule realisiert sind.

Zusammenfassend bestehen die Vorteile der Erfindung insbesondere darin, dass zusätzlich zu einer dynamischen Anpassung des Verstärkungsfaktors in Abhängigkeit der Sprechaktivität des Anwenders des Hörgeräts eine erweiterte dynamische Anpassung unter Berücksichtigung von stationären Störgeräuschen vorgenommen wird. Dazu wird insbesondere die Intensität und/oder Stationarität als charakteristische Parameter eines jeweiligen stationären Störgeräuschs ermittelt und zur Anpassung des Verstärkungsfaktors verwendet. Zur besonders effektiven Modifikation des Verstärkungsfaktors werden die ermittelten Parameter auf Skalierungsfaktoren abgebildet.

Nachfolgend wird ein Ausführungsbeispiel der Erfindung anhand einer Zeichnung näher erläutert. Darin zeigen schematisch:
- FIG 1: ein Hörgerät und
- FIG 2: ein Schaltbild des Hörgeräts.

In FIG 1 ist ein Hörgerät 2 gezeigt, welches hier ein sogenanntes RIC-Gerät ist und ein Gehäuse 4 umfasst, welches von einem nicht gezeigten Anwender hinter dem Ohr getragen wird. Als wesentliche Komponenten umfasst das Hörgerät 2 weiterhin eine Anzahl von Mikrofonen 6, eine Steuereinheit 8, einen Verstärker 10 und einen Hörer 12. Weiterhin ist eine Batterie 14 zur Energieversorgung vorhanden.

Mittels der Mikrofone 6 wird ein Eingangssignal E generiert, welches im Betrieb zur Verstärkung an den Verstärker 10 weitergegeben und dort mit einem bestimmten Verstärkungsfaktor V verstärkt wird. Das auf diese Weise verstärkte Eingangssignal E wird dann über den Hörer 12, genauer gesagt über einen hier nicht näher gezeigten Lautsprecher des Hörers 12 ausgegeben. In dem hier gezeigten Ausführungsbeispiel wird der Hörer 12 vom Anwender direkt im Ohr getragen und ist über eine geeignete Zuleitung 16 mit dem Verstärker 10 verbunden. Grundsätzlich ist es jedoch auch möglich, dass das Hörgerät 2 ein BtE-Gerät ist, bei dem der Hörer 12 im oder am Gehäuse 4 angebracht ist und die Zuleitung 16 als Schallschlauch ausgebildet ist. In einer weiteren möglichen Alternative ist das Hörgerät 2 dagegen ein CIC-Gerät, welches vollständig im Ohr getragen wird.

Im Folgenden wird ein Verfahren zum Betrieb des Hörgeräts 2 anhand des in FIG 2 gezeigten Schaltbildes näher erläutert. Deutlich zu erkennen ist zunächst die Generierung des Eingangssignals E durch zumindest ein Mikrofon 6, dessen Verstärkung mit dem Verstärkungsfaktor V im Verstärker 10 zum Ausgangssignal A und schließlich dessen Ausgabe über den Hörer 12. In dem hier gezeigten Ausführungsbeispiel erfolgt vor der Verstärkung zudem noch mittels eines Präprozessors 18 eine zusätzliche Bearbeitung, beispielsweise eine Filterung oder Ähnliches. Der Präprozessor 18 generiert somit ein modifiziertes Eingangssignal E, welches im Folgenden der Einfachheit halber ebenfalls als Eingangssignal E bezeichnet wird.

Der Verstärkungsfaktor V ist mittels der Steuereinheit 8 einstellbar. Zusätzlich dazu ist der Verstärkungsfaktor möglicherweise auch in anderer, nicht näher gezeigter Weise einstellbar, beispielsweise manuell durch ein nicht dargestelltes Bedienelement am Hörgerät 2. Das Einstellen des Verstärkungsfaktors V durch die Steuereinheit 8 erfolgt in FIG 2 durch einen Gesamt-Skalierungsfaktor G, welcher von der Steuereinheit 8 bereitgestellt wird. Dabei wird der herkömmlicherweise verwendete Verstärkungsfaktor V mit dem Gesamt-Skalierungsfaktor G multipliziert, um einen angepassten Verstärkungsfaktor V zu erhalten.

Der Gesamt-Verstärkungsfaktor G ist das Resultat einer von der Steuereinheit 8 durchgeführten Analyse des Eingangssignals E. Die Analyse erfolgt dabei im Wesentlichen hinsichtlich der Sprechaktivität des Anwenders und eventueller Störgeräusche im Umfeld des Anwenders. Dazu umfasst die Steuereinheit 8 mehrere, hier drei Module 20, 22, 24, nämlich eine OVD-Einheit 20, einen Störgeräuschschätzer 22 und einen Stationaritätsdetektor 24. Diese generieren jeweils einen Skalierungsfaktor S1, S2, S3 auf Grundlage charakteristischer Parameter, die aus dem Eingangssignal E ermittelt werden. Diese drei Skalierungsfaktoren S1, S2, S3 werden mittels eines Multiplikators 26 zum Gesamt-Skalierungsfaktor G zusammengefügt.

Konkret wird in dem hier gezeigten Ausführungsbeispiel zunächst mittels der OVD-Einheit 20 ein OVD-Parameter ermittelt, der angibt, ob der Anwender selbst spricht, also ob eine Sprechaktivität des Anwenders vorliegt. Ist dies der Fall, soll der Verstärkungsfaktor V reduziert werden, ansonsten erhöht werden. Dazu wird der OVD-Parameter auf den Skalierungsfaktor S1 in einen Bereich zwischen 0 und 1 abgebildet. Beispielsweise erfolgt die Abbildung derart, dass bei eigener Sprechaktivität des Anwenders der Skalierungsfaktor S1 0 beträgt und andernfalls 1. Der Verstärkungsfaktor V wird dann je nach Situation derart eingestellt, dass entweder keine Verstärkung oder maximale Verstärkung erfolgt. Alternativ erfolgt eine Abstufung, z. B. aufgrund des Pegels, d. h. der Lautstärke der Stimme des Anwenders.

Mittels des Störgeräuschschätzers 22 wird ein eventuell mit aufgenommenes Störgeräusch analysiert, und zwar bezüglich dessen Intensität. Von besonderem Interesse sind hierbei lediglich stationäre Störgeräusche. Daher erfolgt die Analyse hier mittels eines minimum-statistics-Verfahrens. Die ermittelte Intensität als charakteristischer Parameter des Störgeräuschs gibt insbesondere dessen Lautstärke an und ist somit ein Maß für die Lautstärke von stationären Hintergrundgeräuschen. Die Intensität wird nun derart auf den Skalierungsfaktor S2 abgebildet, dass stationäre Störgeräusche bei einem Anpassen des Skalierungsfaktors S1 durch die OVD-Einheit 22 möglichst wenig moduliert werden und zwar umso weniger, je lauter die Störgeräusche sind. Bei geringer Intensität wird demnach keine oder nur eine geringe Anpassung des Verstärkungsfaktors V über den Skalierungsfaktor S2 des Störgeräuscheschätzers 22 vorgenommen. Bei hoher Intensität wird dagegen dem durch die OVD-Einheit 20 vorgegebenen Skalierungsfaktor S1 entgegengewirkt.

Durch den Stationaritätsdetektor 24 wird zusätzlich ermittelt, inwiefern es sich bei dem Störgeräusch tatsächlich um ein stationäres Störgeräusch handelt. Dazu wird das Eingangssignal E hinsichtlich dessen zeitlicher Entwicklung untersucht, zur Ermittlung einer Stationarität. Dabei werden insbesondere die Intensitäts- und Frequenzstabilität in einem oder mehreren Frequenzbereichen statistisch untersucht und beispielsweise Varianzen bestimmter Pegel oder Frequenzen im Frequenzspektrum des Eingangssignals E ermittelt. Diese Varianzen werden dann auf einen Skalierungsfaktor S3 abgebildet, um weiteren Einfluss auf den Verstärkungsfaktor V auszuüben.

Auf diese Weise wird mittels der Module 20, 22, 24 der Verstärkungsfaktor V in Abhängigkeit der akustischen Gesamtsituation um den Anwender herum eingestellt. Dabei erfolgt eine Einstellung in Abhängigkeit der Sprechaktivität des Anwenders durch die OVD-Einheit 20 und eine Einstellung in Abhängigkeit eines stationären Störgeräusches durch die Module 22, 24. Dabei ist es mittels der Module 22, 24 möglich, negative Effekte beim Anpassen des Verstärkungsfaktors V durch die OVD-Einheit zu kompensieren oder zumindest zu reduzieren.

## Patentansprüche

1. Verfahren zum Betrieb eines Hörgeräts (2), bei dem
- mittels eines Mikrofons (6) ein Eingangssignal (E) erzeugt wird,
- das Eingangssignal (E) in einem Verstärker (10) mit einem einstellbaren Verstärkungsfaktor (V) verstärkt wird,
- das verstärkte Eingangssignal (E) über einen Hörer (12) ausgegeben wird,
- mittels einer OVD-Einheit (20) ein OVD-Parameter als ein erster Parameter ermittelt wird, wobei der OVD-Parameter angibt, ob der Anwender selbst spricht oder nicht,
- der Verstärkungsfaktor (V) in Abhängigkeit des OVD-Parameters unter Berücksichtigung eines Störgeräuschs eingestellt wird,
- das Einstellen des Verstärkungsfaktors in Abhängigkeit des OVD-Parameters selbst abhängig ist vom Vorliegen und/oder den Eigenschaften des Störgeräuschs,
- das Einstellen des Verstärkungsfaktors (V) in Abhängigkeit des OVD-Parameters modifiziert wird, indem der Verstärkungsfaktor (V) zusätzlich in Abhängigkeit des Störgeräuschs eingestellt wird, indem in Abhängigkeit des Störgeräuschs dasjenige Einstellen des Verstärkungsfaktors modifiziert wird, welches in Abhängigkeit des OVD-Parameters erfolgt.

2. Verfahren nach dem vorhergehenden Anspruch,
**dadurch gekennzeichnet,**
**dass** der Verstärkungsfaktor (V) innerhalb eines Wertebereichs eingestellt wird, wodurch in Eigenstimmensituationen eine dynamische Verstärkungsanpassung innerhalb des Wertebereichs realisiert ist, und
**dass** der Verstärkungsfaktor (V) in Abhängigkeit des Störgeräuschs eingestellt wird, indem der Wertebereich der Verstärkungsanpassung verringert wird, zur Verringerung einer Modulation des Störgeräuschs aufgrund der Verstärkungsanpassung.

3. Verfahren nach einem der vorhergehenden Ansprüche,
**dadurch gekennzeichnet, dass** das Störgeräusch ein stationäres Störgeräusch ist.

4. Verfahren nach einem der vorhergehenden Ansprüche,
**dadurch gekennzeichnet, dass** mittels eines Störgeräuschschätzers (22) eine Intensität des Störgeräuschs als ein zweiter Parameter, ermittelt wird und der Verstärkungsfaktor (V) in Abhängigkeit der Intensität eingestellt wird.

5. Verfahren nach dem vorhergehenden Anspruch,
**dadurch gekennzeichnet, dass** bei eigener Sprechaktivität des Anwenders bei einer höheren ermittelten Intensität ein größerer Verstärkungsfaktor eingestellt als bei einer im Vergleich geringeren Intensität und bei einer geringeren ermittelten Intensität ein geringerer Verstärkungsfaktor als bei einer im Vergleich höheren Intensität.

6. Verfahren nach einem der beiden vorhergehenden Ansprüche,
**dadurch gekennzeichnet, dass** zur Ermittlung der Intensität ein Verfahren verwendet wird, welches lediglich stationäre Anteile eines Störgeräuschs berücksichtigt.

7. Verfahren nach einem der Ansprüche 4 bis 6,
**dadurch gekennzeichnet, dass** die Intensität des Störgeräuschs mittels eines minimum-statistics-Verfahrens ermittelt wird.

8. Verfahren nach einem der vorhergehenden Ansprüche,
**dadurch gekennzeichnet, dass** mittels eines Stationaritätsdetektors (24) eine Stationarität des Störgeräuschs als ein dritter Parameter ermittelt wird und der Verstärkungsfaktor (V) in Abhängigkeit der Stationarität eingestellt wird.

9. Verfahren nach dem vorhergehenden Anspruch,
**dadurch gekennzeichnet, dass** die Stationarität ermittelt wird, indem eine Frequenzstabilität und/oder Intensitätsstabilität des Störgeräuschs ermittelt wird.

10. Verfahren nach einem der vorhergehenden Ansprüche und zumindest einem der Ansprüche 4 oder 7,
**dadurch gekennzeichnet, dass** die Parameter jeweils auf einen Skalierungsfaktor (S1, S2, S3) abgebildet werden und der Verstärkungsfaktor (V) durch Multiplikation mit den Skalierungsfaktoren (S1, S2, S3) eingestellt wird.

11. Verfahren nach dem vorhergehenden Anspruch,
**dadurch gekennzeichnet**, die Skalierungsfaktoren (S1, S2, S3) zunächst zu einem Gesamt-Skalierungsfaktor (G) zusammengefasst werden und der Verstärkungsfaktor (V) durch Multiplikation mit dem Gesamt-Skalierungsfaktor (G) eingestellt wird.

12. Verfahren nach einem der vorhergehenden Ansprüche,
**dadurch gekennzeichnet**, der Verstärkungsfaktor (V) frequenzabhängig eingestellt wird.

13. Verfahren nach dem vorhergehenden Anspruch,
**dadurch gekennzeichnet, dass** in unterschiedlichen Frequenzbereichen des Eingangssignals (E) jeweils eine unabhängige Einstellung des Verstärkungsfaktors (V) vorgenommen wird.

14. Hörgerät (2), das mittels eines Verfahrens nach einem der vorhergehenden Ansprüche betreibbar ist, mit einem Mikrofon (6) zur Erzeugung eines Eingangssignals (E), mit einem Verstärker (10), zur Verstärkung des Eingangssignals (E) mit einem bestimmten Verstärkungsfaktor (V), mit einem Hörer (12), zur Ausgabe des verstärkten Eingangssignals (E), und mit einer Steuereinheit (8), die derart ausgebildet ist, dass
- mittels einer OVD-Einheit (20) ein OVD-Parameter als ein erster Parameter ermittelt wird, wobei der OVD-Parameter angibt, ob der Anwender selbst spricht oder nicht,
- der Verstärkungsfaktor (V) in Abhängigkeit des OVD-Parameters unter Berücksichtigung eines Störgeräuschs eingestellt wird,
- das Einstellen des Verstärkungsfaktors in Abhängigkeit des OVD-Parameters selbst abhängig ist vom Vorliegen und/oder den Eigenschaften eines Störgeräuschs, und
- der Verstärkungsfaktor (V) zusätzlich in Abhängigkeit des Störgeräuschs eingestellt wird, indem in Abhängigkeit des Störgeräuschs dasjenige Einstellen des Verstärkungsfaktors modifiziert wird, welches in Abhängigkeit des OVD-Parameters erfolgt.

## Claims

1. Method for operating a hearing aid (2), in which
- an input signal (E) is generated by means of a microphone (6),
- the input signal (E) is amplified in an amplifier (10) with an adjustable gain factor (V),
- the amplified input signal (B) is output by way of a receiver (12),
- an OVD parameter is established as a first parameter by means of an OVD unit (20), wherein the OVD parameter specifies whether or not the user themselves is speaking,
- the gain factor (V) is adjusted in a manner dependent on the OVD parameter taking into account noise,
- the adjustment of the gain factor in a manner dependent on the OVD parameter itself is dependent on the presence and/or the properties of the noise,
- the adjustment of the gain factor (V) is modified in a manner dependent on the OVD parameter by virtue of the gain factor (V) additionally being adjusted in a manner dependent on the noise, by virtue of that adjustment of the gain factor which is carried out in a manner dependent on the OVD parameter being modified in a manner dependent on the noise.

2. Method according to the preceding claim,
**characterized in that**
the gain factor (V) is adjusted within a value range, as a result of which a dynamic gain adaptation is realized within the value range in own voice situations, and
**in that** the gain factor (V) is adjusted in a manner dependent on the noise by virtue of the value range of the gain adaptation being reduced so as to reduce a modulation of the noise due to the gain adaptation.

3. Method according to one of the preceding claims,
**characterized in that** the noise is stationary noise.

4. Method according to one of the preceding claims,
**characterized in that** an intensity of the noise is established as a second parameter by means of a noise estimator (22) and the gain factor (V) is adjusted in a manner dependent on the intensity.

5. Method according to the preceding claim,
**characterized in that** a higher gain factor is adjusted in the case of speech activity by the user in the case of a higher established intensity than in the case of a comparatively lower intensity and a lower gain factor is adjusted in the case of a lower established intensity than in the case of a comparatively higher intensity.

6. Method according to one of the two preceding claims,
**characterized in that** a method which only takes into account stationary components of noise is used to establish the intensity.

7. Method according to one of Claims 4 to 6,
**characterized in that** the intensity of the noise is established by means of a minimum statistics method.

8. Method according to one of the preceding claims,
**characterized in that** stationarity of the noise is established as a third parameter by means of a stationarity detector (24) and the gain factor (V) is adjusted in a manner dependent on the stationarity.

9. Method according to the preceding claim,
**characterized in that** the stationarity is established by virtue of a frequency stability and/or intensity stability of the noise being established.

10. Method according to one of the preceding claims and at least either of claims 4 and 7,
**characterized in that** the parameters are each mapped onto a scaling factor (S1, S2, S3) and the gain factor (V) is adjusted by multiplication by the scaling factors (S1, S2, S3).

11. Method according to the preceding claim,
**characterized in that** the scaling factors (S1, S2, S3) are initially combined to form an overall scaling factor (G) and the gain factor (V) is adjusted by multiplication by the overall scaling factor (G).

12. Method according to one of the preceding claims,
**characterized in that** the gain factor (V) is adjusted in a frequency-dependent manner.

13. Method according to the preceding claim,
**characterized in that** an independent adjustment of the gain factor (V) is undertaken in each case in different frequency ranges of the input signal (E).

14. Hearing aid (2), operable by means of a method according to one of the preceding claims, comprising a microphone (6) for generating an input signal (E), comprising an amplifier (10) for amplifying the input signal (E) by a specific gain factor (V), comprising a receiver (12) for outputting the amplified input signal (E), and comprising a control unit (8), embodied in such a way that
- an OVD parameter is established as a first parameter by means of an OVD unit(20), wherein the OVD parameter specifies whether or not the user themselves is speaking,
- the gain factor (V) is adjusted in a manner dependent on the OVD parameter taking into account noise,
- the adjustment of the gain factor in a manner dependent on the OVD parameter itself is dependent on the presence and/or the properties of a noise, and
- the gain factor (V) is additionally adjusted in a manner dependent on the noise, by virtue of that adjustment of the gain factor which is carried out in a manner dependent on the OVD parameter being modified in a manner dependent on the noise.

## Revendications

1. Procédé de mise en fonctionnement d'un appareil auditif (2), dans lequel
- un signal d'entrée (E) est généré au moyen d'un microphone (6),
- le signal d'entrée (E) est amplifié dans un amplificateur (10) à gain réglable (V),
- le signal d'entrée amplifié (E) est délivré par l'intermédiaire d'un écouteur (12),
- un paramètre OVD est déterminé en tant que premier paramètre au moyen d'une unité OVD (20), dans lequel le paramètre OVD indique si l'utilisateur parle lui-même ou non,
- le gain (V) est réglé en fonction du paramètre OVD en tenant compte d'un bruit de fond,
- le réglage du gain en fonction du paramètre OVD est lui-même fonction de la présence et/ou des propriétés du bruit de fond,
- le réglage du gain (V) est modifié en fonction du paramètre OVD, en réglant en outre le gain (V) en fonction du bruit de fond, en modifiant en fonction du bruit de fond le réglage du gain qui s'effectue en fonction du paramètre OVD.

2. Procédé selon la revendication précédente,
**caractérisé en ce que** le gain (V) est réglé à l'intérieur d'une plage de valeurs, de telle sorte que dans les situations dans lesquelles l'utilisateur entend sa propre voix, une adaptation dynamique du gain soit réalisée à l'intérieur de la plage de valeurs, et **en ce que** le gain (V) est réglé en fonction du bruit de fond en réduisant la plage de valeurs de l'adaptation du gain afin de réduire une modulation du bruit de fond sur la base de l'adaptation du gain.

3. Procédé selon l'une quelconque des revendications précédentes,
**caractérisé en ce que** le bruit de fond est un bruit de fond stationnaire.

4. Procédé selon l'une quelconque des revendications précédentes,
**caractérisé en ce qu'**une intensité du bruit de fond est déterminée en tant que deuxième paramètre au moyen d'un estimateur de bruit de fond (22) et **en ce que** le gain (V) est réglé en fonction de l'intensité.

5. Procédé selon la revendication précédente, **caractérisé en ce que**, lors d'une activité vocale propre de l'utilisateur, lorsque l'intensité déterminée est plus élevée, on règle un gain plus élevé que lorsque l'intensité est comparativement plus faible, et lorsque l'intensité déterminée est plus faible, on règle un gain plus faible que lorsque l'intensité est comparativement plus élevée.

6. Procédé selon l'une des deux revendications précédentes,
**caractérisé en ce que**, pour déterminer l'intensité, on utilise un procédé prenant uniquement en compte les parties stationnaires d'un bruit de fond.

7. Procédé selon l'une quelconque des revendications 4 à 6,
**caractérisé en ce que** l'intensité du bruit de fond est déterminée au moyen d'un procédé à base de statistiques des minima.

8. Procédé selon l'une quelconque des revendications précédentes,
**caractérisé en ce qu'**une stationnarité du bruit de fond est déterminée en tant que troisième paramètre au moyen d'un détecteur de stationnarité (24) et **en ce que** le gain (V) est réglé en fonction de la stationnarité.

9. Procédé selon la revendication précédente,
**caractérisé en ce que** la stationnarité est déterminée par détermination d'une stabilité de fréquence et/ou d'une stabilité d'intensité du bruit de fond.

10. Procédé selon l'une quelconque des revendications précédentes et au moins l'une des revendications 4 ou 7,
**caractérisé en ce que** les paramètres sont respectivement représentés avec un facteur d'échelle (S1, S2, S3) et **en ce que** le gain (V) est réglé par multiplication par les facteurs d'échelle (S1, S2, S3).

11. Procédé selon la revendication précédente,
**caractérisé en ce que** les facteurs d'échelle (S1, S2, S3) sont initialement regroupés sous la forme d'un facteur d'échelle global (G) et **en ce que** le gain (V) est réglé par multiplication par le facteur d'échelle global (G).

12. Procédé selon l'une quelconque des revendications précédentes,
**caractérisé en ce que** le gain (V) est réglé en fonction de la fréquence.

13. Procédé selon la revendication précédente,
**caractérisé en ce qu'**un réglage indépendant du gain (V) est respectivement effectué dans différentes plages de fréquences du signal d'entrée (E).

14. Appareil auditif (2) pouvant être mis en fonctionnement au moyen d'un procédé selon l'une quelconque des revendications précédentes, comportant un microphone (6) destiné à générer un signal d'entrée (E), un amplificateur (10) destiné à amplifier le signal d'entrée (E) avec un gain déterminé (V), un écouteur (12) destiné à délivrer le signal d'entrée amplifié (E), et une unité de commande (8) réalisée de manière à
- déterminer un paramètre OVD au moyen d'une unité OVD (20) en tant que premier paramètre, dans lequel le paramètre OVD indique si l'utilisateur parle lui-même ou non,
- régler le gain (V) en fonction du paramètre OVD en tenant compte d'un bruit de fond,
- le réglage du gain en fonction du paramètre OVD étant lui-même fonction de la présence et/ou des propriétés d'un bruit de fond, et
- régler en outre le gain (V) en fonction du bruit de fond en modifiant en fonction du bruit de fond le réglage du gain qui s'effectue en fonction du paramètre OVD.
